# EUROPÄISCHE PATENTSCHRIFT

(11) **EP 0 033 779 B1**
(45) Veröffentlichungstag und Bekanntmachung des Hinweises auf die Patenterteilung: **20.06.1984**
(21) Anmeldenummer: 80108113.4
(22) Anmeldetag: 22.12.1980
(51) Int. Cl.: A47C 7/18

(54) **Sitzmöbel mit an einer Tragschale angebrachter Polsterung**
Sitting furniture with upholstery affixed to a supporting shell
Meuble d'assise comportant une garniture fixée sur une coque de support

(30) Priorität: 08.02.1980 DE 3004585
(43) Veröffentlichungstag der Anmeldung: 19.08.1981
(73) Patentinhaber: Wilkhahn Wilkening + Hahne GmbH + Co., D-31848 Bad Münder (DE)
(72) Erfinder: Franck, Klaus, D-3000 Hannover 1 (DE); Sauer, Werner, D-3015 Wennigsen 6 (DE); Wiesmann, Herbert Ludwig, D-3250 Hameln 1 (DE)
(74) Vertreter: Peerbooms, Rudolf, Dipl.-Phys.

## Beschreibung

Die Erfindung betrifft ein Sitzmöbel mit an einer Tragschale angebrachter Polsterung, welche aus einem Schaumstoffpolsterkörper, einem Bezug und einem Keder zur Einspannung des Bezuges am Schalenrand besteht, wobei der Keder und der Schalenrand als zugehörige, den Bezug zwischen sich einspannende Teile einer Klemmverbindung ausgebildet sind.

Bei den bekannten derartigen Tragschalen für das Sitz- und ggf. auch Lehnenpolster aufweisenden Sitzmöbeln wird der Schaumstoffpolsterkörper auf die Tragschale aufgelegt, danach der Bezug über den Polsterkörper und den Tragschalenrand herumgezogen, wonach der Bezug zusammen mit dem Schalenrand mittels eines umlaufenden Keders, d.h. im allgemeinen mittels eines U-Profilstreifens, zusammengeklemmt werden. Die dabei auszuführenden Montagearbeiten sind jedoch verhältnismässig kompliziert und im allgemeinen nur von der Herstellfirma bzw. einem Polsterer ausführbar. Bei einer Beschädigung des Bezuges, des Schaumstoffkörpers oder auch nur des Keders ist der Kunde im allgemeinen nicht mehr in der Lage, die Polsterung auszuwechseln, selbst wenn ihm die Teile einer neuen Polsterung von der Herstellfirma zur Verfügung gestellt werden.

Durch die CH-A-526 289 ist ein Sitzmöbel aus Tragschale, Schaumstoffpolsterkörper und Bezug bekannt, bei dem die Ränder des mit Kantenversteifungen versehenen Bezuges in Nuten der Tragschale eingesteckt werden. Diese Befestigungsart verlangt aber den Einsatz von Hilfsvorrichtungen, um den Bezug mit der erforderlichen Spannung aufziehen zu können, und es sind dort noch besondere Spannbügel vorgesehen, um die Spannung des Bezuges bis zur Endmontage des Sitzmöbels aufrecht zu erhalten.

Der Erfindung liegt die Aufgabe zugrunde, die Polsterung des gattungsgemässen Sitzmöbels derart zu gestalten, dass diese mit wenigen einfachen Handgriffen montiert und später auch vom Käufer nach Beschaffung eines entsprechenden Ersatzteiles ausgewechselt werden kann.

Dies wird der Erfindung zufolge dadurch erreicht, dass der Keder und der Schaumstoffpolsterkörper eine vorgefertigte Baueinheit sind und dass der Keder an seinen Aussenflächen in den Schaumstoffpolsterkörper eingebettet und an seiner den Schaumstoffpolsterkörper abgewandten Seite vom Bezug umspannt ist.

Gerade die Einbettung des Keders in den Schaumstoffpolsterkörper erbringt entscheidende Vorteile im Hinblick auf die Montage bzw. Auswechselbarkeit der Polsterung. Zunächst verringert sich durch diese Einbettung die Anzahl der miteinander noch montagemässig zu verbindenden Teile von früher vier auf nunmehr drei, nämlich Bezug, Schaumstoffpolster-Keder-Körper und Schale. Weiterhin hält der Schaumstoffpolsterkörper bei der Montage den integrierten Keder nunmehr in korrekter Ausrichtung auf den Schalenrand, so dass die zusammenzusteckenden Teile längs ihres gesamten Steckrandes auf einmal aufeinandergesetzt werden können, wobei vorteilhafterweise nunmehr der Bezug mit einer gew sen Nachgiebigkeit um den Schaumstoffpolsterki per und Keder insgesamt herumgeschlagen werd kann. Beim nachfolgenden Aufdrücken des Kede auf den Schalenrand erfährt der Bezug allseitig eii definierte Nachspannung.

Die Erfindung erlaubt es somit dem Hersteller, B zug, Schaumstoffpolsterkörper und Keder als qua einstückiges Ersatzteil zu liefern, das beim Au wechseln lediglich auf die Tragschale aufzuklipsE ist.

In weiterer Ausgestaltung der Erfindung kann vo gesehen werden, dass der Schalenrand wulst-, : oder T-förmig profilliert ist und dass der Keder eir dem Schalenrandprofil eng angepasste Nut zur Eil spannung des Bezuges besitzt.

Zweckmässigerweise weist das Profil des Kede ein oder zwei zusätzliche, hinterschnittene Nute auf, welche mit Schaumstoff des Poisterkörpei ausgefüllt sind. Durch diese Profilierung wird eine be sonders feste Einbettung des Keders im Schaun stoffkörper gewährleistet. Der Keder kann hierbei ir Polsterkörper fest eingeschäumt sein, wobei der ir allgemeinen ebenfalls aus Kunststoff bestehend Keder vom frischen Schaum angelöst wird und sic mit diesem innig und fest verbindet. Alternativ kan der Schaumstoffpolsterkörper auch mit einem Aui nahmeprofil für den Keder hergestellt werden un der Keder durch Ankleben oder Anklammern in die sem Aufnahmeprofil fest untergebracht werden.

Der Gegenstand der Erfindung wird im folgendei anhand der Zeichnung näher erläutert, in der zeigen
Fig. 1 einen Querschnitt durch den Sitzteil eine Sitzmöbels,
Fig. 2 in vergrösserter Darstellung den Randbe reich der gepolsterten Sitzfläche,
Fig. 3 im Querschnitt den Keder nach Fig. 2,
Fig. 4 eine abgewandelte Ausführungsform de Keders und
Fig. 5 eine für eine Auswechslung bestimmte Sitz flächenpolsterung nach der Erfindung.

Das nur im Detail dargestellte Sitzmöbel besitzt ei ne von einem Standbein 1 gehaltene Sitzschale 2 deren Rand nach oben und dann nach aussenhin Z förmig abgekröpft ist. Der nach aussenhin abge kröpfte Randschenkel 3 des umlaufenden, Z-förmic profilierten Schalenrandes 4 ist nach aussenhin keil. förmig verdickt. Auf der Sitzschale 2 liegt ein Schaumstoffpolsterkörper 5, in welchem ein rings umlaufender Keder 6 eingebettet ist. Der Keder be. sitzt etwa C-Profil und ist unter Zwischeneinspannung eines Bezuges 7 ringsum auf den Schalenrand 4 aufgesteckt, wobei der Bezug mehrfach scharfkantig bzw. rechtwinklig zwischen den eng aneinander angepassten C- und Z-Profilen der beiden Steckteile abgeknickt ist.

Der Keder 6 ist beim Ausführungsbeispiel nach Fig. 2 an seiner gesamten Aussenfläche, d.h. mit Ausnahme seiner Innennut, mit Schaumstoff umschäumt, wodurch ein fester Zusammenhalt zwischen Keder und Schaumstoffpolsterkörper 5 gewährleistet ist.

Beim Ausführungsbeispiel nach Fig. 4 ist ein etwa H-förmig profilierter Keder 8 vorgesehen, der ausser der hinterschnittenen Aufnahmenut zur Aufnahme des Z-förmigen Schalenrandes 4 noch weitere hinterschnittene, mit Schaumstoff ausgefüllte Nuten 9, 10 aufweist.

Fig. 5 veranschaulicht die Auswechselbakrkeit der Polsterung nach der Erfindung. Als Austauschteil ist hier fabrikmässig der Schaumstoffpolsterkörper 5 mit eingebettetem Keder 6 integriert. Dieser Bauteil 5/6 kann ebenfalls bereits vom Hersteller mit dem gewünschten Bezug 7 überspannt sein, wobei einige elastische Schnüre 11, Kordeln oder dgl., den Bezug an der Unterseite provisorisch zusammenhalten. Dieses Ersatzteil wird längs des Keders 6 auf den Rand 4 der Schale aufgesetzt und dann schnappend aufgedrückt, wobei der Bezug 7 durch das Eindrücken in die Kedernut 12 eine definierte Nachspannung erfährt.

Anstelle einer provisorischen Halterung durch die Schnüre 11 oder dgl. kann der Bezug auch schon endgültig am Bauteil 5/6 festgespannt sein, indem man beispielsweise einen Keder mit im Inneren angeordneter Fanglippe verwendet, die den hineingedrückten Bezug gegen ein Wiederherausrutschen sichert.

## Patentansprüche

1. Sitzmöbel mit an einer Tragschale angebrachter Polsterung, welche aus einem Schaumstoffpolsterkörper (5), einem Bezug (7) und einem Keder (6, 8) zur Einspannung des Bezuges am Schalenrand (4) besteht, wobei der Keder (6, 8) und der Schalenrand (4) als zusammengehörige, den Bezug zwischen sich einspannende Teile einer Klemmverbindung ausgebildet sind, dadurch gekennzeichnet, dass der Keder (6, 8) und der Schaumstoffpolsterkörper (5) eine vorgefertigte Baueinheit sind und dass der Keder (6, 8) an seinen Aussenflächen in den Schaumstoffpolsterkörper (5) eingebettet und an seiner den Schaumstoffpolsterkörper abgewandten Seite vom Bezug (7) umspannt ist.

2. Sitzmöbel nach Anspruch 1, dadurch gekennzeichnet, dass der Schalenrand (4) wulst-, Z- oder T-förmig profiliert ist und dass der Keder (6) eine dem Schalenrandprofil eng angepasste Nut (12) zur Einspannung des Bezuges besitzt.

3. Sitzmöbel nach den Ansprüchen 1 und 2, dadurch gekennzeichnet, dass das Profil des Keders (8) ein oder zwei zusätzliche hinterschnittene Nuten (9, 10) aufweist, welche mit Schaumstoff des Polsterkörpers (5) ausgefüllt sind.

4. Sitzmöbel nach den Ansprüchen 1 bis 3, dadurch gekennzeichnet, dass der Keder (6, 8) im Schaumstoffpolsterkörper (5) fest eingeschäumt ist.

5. Sitzmöbel nach den Ansprüchen 1 bis 3, dadurch gekennzeichnet, dass der Keder an den Schaumstoffpolsterkörper angeklebt oder angeklammert ist.

## Claims

1. Sitting furniture article comprising an upholstery attached to a supporting shell (2), which upholstery consists of a foam cushion member (5), a cover (7), and a profile strip (6, 8) for clamping the cover to the rim (4) of the shell (2), wherein the profile strip (6, 8) and the shell rim (4) are formed as corresponding elements of a clamp connection clamping the cover (7) between themselves, characterized in that the profile strip (6, 8) and the foam cushion member (5) are a prefabricated construction unit and in that the outer surface of the profile strip (6, 8) is embedded in the foam cushion member (5) and the profile strip is surrounded at its side opposite to the foam cushion member (5) by the cover (7).

2. Sitting furniture article according to claim 1, characterized in that the shell rim (4) has a bead- shaped, Z-shaped, or T-shaped profile, and that the profile strip (6) exhibits a groove (12) narrowly adapted to the shell rim profile, for clamping the cover in place.

3. Sitting furniture article according to claims 1 and 2, characterized in that the profile of the profile strip (8) exhibits one or two additional undercut grooves (9, 10) filled with foam material of the cushion member (5).

4. Sitting furniture article according to claims 1 to 3, characterized in that the profile (6, 8) is firmly incorporated during the foaming step into the foam cushion member (5).

5. Sitting furniture article according to claims 1 to 4, characterized in that the profile strip is glued or attached by clips to the foam cushion member.

## Revendications

1. Siège à capitonnage applique sur une coquille support, qui est constitué d'un corps (5) de capitonnage en matière plastique cellulaire, une housse (7) et un bourrelet (6, 8) pour tendre la housse sur le bord (4) de la coquille, le bourrelet (6, 8) et le bord (4) de coquille étant réalisés sous forme de parties associées d'un accouplement de serrage retenant la housse entre elles, caractérisé par le fait que le bourrelet (6, 8) et le corps (5) du capitonnage sont une pièce préfabriquée et que le bourrelet (6, 8) est enrobé sur sa face extérieure dans le corps (5) de capitonnage en matière plastique cellulaire et entouré par la housse (7) sur sa face écartée du corps de capitonnage.

2. Siège selon la revendication 1, caractérisé en ce que le bord (4) de coquille est profilé en forme de boudin, de Z ou de T et que le bourrelet (6) comporte une rainure (12) étroitement ajustée au profil du bord de coquille, pour retenir la housse.

3. Siège selon les revendications 1 et 2, caractérisé en ce que le profil du bourrelet (8) comporte une ou deux rainures (9, 10) supplémentaires decoupées intérieurement, qui sont remplies de la matière plastique cellulaire du corps (5) de capitonnage.

4. Siège selon les revendications 1 à 3, caractérisé en ce que le bourrelet (6, 8) est fixé par moussage de la matière plastique cellulaire du corps (5) de capitonnage.

5. Siège selon les revendications 1 à 3, caractérisé en ce que le bourrelet est collé ou agrafé au corps de capitonnage.
